# EUROPÄISCHE PATENTSCHRIFT

(11) **EP 3 402 366 B1**
(45) Veröffentlichungstag und Bekanntmachung des Hinweises auf die Patenterteilung: **11.12.2019**
(21) Anmeldenummer: 16820148.1
(22) Anmeldetag: 12.12.2016
(51) Int. Cl.: A47B 88/437, A47B 88/477, A47B 88/473, A47B 88/447

(54) **SCHUBLADENAUSZIEHFÜHRUNG**
DRAWER PULL-OUT GUIDE
GUIDAGE TÉLESCOPIQUE POUR TIROIR

(30) Priorität: 13.01.2016 AT 500122016
(43) Veröffentlichungstag der Anmeldung: 21.11.2018
(73) Patentinhaber: Julius Blum GmbH, 6973 Höchst (AT)
(72) Erfinder: MEUSBURGER, Marc, 6863 Egg (AT)
(74) Vertreter: Torggler & Hofinger Patentanwälte
(86) Internationale Anmeldenummer: PCT/AT2016/060122
(87) Internationale Veröffentlichungsnummer: WO 2017/120629

(56) Entgegenhaltungen:
- EP-A1- 1 774 870
- CN-U- 202 681 157
- DE-A1-102005 019 341
- ES-U- 1 148 059

## Beschreibung

Die vorliegende Erfindung bezieht sich auf eine Schubladenausziehführung, umfassend:
- eine erste Schiene und zumindest eine zweite Schiene, welche relativ zueinander verfahrbar gelagert sind,
- zumindest ein Laufwagen mit wenigstens einem Wälzkörper, wobei der Laufwagen zwischen der ersten Schiene und der zweiten Schiene über einen Fahrweg verfahrbar gelagert ist,
- wenigstens ein Begrenzungselement, welches an der ersten Schiene oder an der zweiten Schiene angeordnet ist, wobei das Begrenzungselement den Fahrweg des Laufwagens begrenzt,
- eine am Laufwagen angeordnete Dämpfvorrichtung, welche eine Bewegung des Laufwagens bei einem Auftreffen des Laufwagens auf das Begrenzungselement über einen Dämpfweg dämpft, wobei ein maximaler Dämpfweg der Dämpfvorrichtung vorgegeben ist.

Im Weiteren betrifft die Erfindung ein Möbel mit einem Möbelkorpus und mit einer Schublade, welche über eine Schubladenausziehführung der zu beschreibenden Art relativ zum Möbelkorpus verfahrbar gelagert ist.

In der EP 0 868 866 B1 ist eine Schubladenausziehführung mit einer Korpusschiene und einer bewegbar gelagerten Ausziehschiene gezeigt, wobei zwischen der Korpusschiene und der Ausziehschiene ein Laufwagen mit lastübertragenden Wälzkörpern verschiebbar gelagert ist. An den Schienen sind Anschläge vorhanden, welche einen Fahrweg des Laufwagens in Längsrichtung der Schienen begrenzen. Die Laufwagen weisen an ihren Stirnseiten Federpuffer auf, die einen Anprall des Laufwagens an den Anschlägen in den Endstellungen des Laufwagens dämpfen.

In der DE 20 2005 014 127 U1 ist eine weitere Schubladenausziehführung gezeigt, wobei zwischen der Korpusschiene und der Ladenschiene ein Wälzkörperkäfig verschiebbar gelagert ist. Der Wälzkörperkäfig ist in Richtung seiner Längsachse durch die Anordnung von Einschnitten federnd ausgebildet, sodass der Laufwagen bei einem Auftreffen auf einem an der Korpusschiene befindlichen Anschlag geräuschdämpfend abbremsbar ist.

Nachteilig daran ist, dass die kinematische Energie bei Erreichen der jeweiligen Endlagen der Ausziehschiene praktisch ausschließlich von den Laufwagen aufgenommen wird, wodurch die Laufwagen erheblichen Belastungen ausgesetzt sind. Diese Belastungen können zu Deformationen oder gar zu einem Bruch der Laufwagen führen, insbesondere dann, wenn die Laufwagen aus Gründen einer kompakten Bauweise mit einer geringen Wandstärke aus Kunststoff ausgeführt sind. Eine zusätzliche Belastung der Laufwagen ist auch dann gegeben, wenn die Schubladenausziehführung eine kurze Nennlänge aufweist, weil dann die Ausziehschiene kurz unmittelbar nach dem Öffnen häufig mit viel Schwung in die vollständig ausgezogene Position gelangt und somit auch die Federpuffer des Laufwagens kraftvoll auf die Anschläge der Schienen auffahren. Auch in einem Missbrauchsfall, bei dem die Schublade mit übermäßiger manueller Krafteinwirkung in die Schließstellung oder Offenstellung katapultiert wird, wirken erhebliche Kräfte auf den Laufwagen, sodass die Gefahr einer Beschädigung des Laufwagens besteht.

In der DE 10 2005 019 341 A1 ist im Ausführungsbeispiel gemäß den Figuren 15-19 eine Schubladenausziehführung gezeigt, wobei an der Korpusschiene und an der Ladenschiene jeweils Anschläge vorgesehen sind, welche bei Erreichen einer maximalen Auszugsbewegung der Ladenschiene miteinander zusammenwirken und damit eine weitere Auszugsbewegung der Ladenschiene verhindern.

Aufgabe der vorliegenden Erfindung ist eine Schubladenausziehführung der eingangs erwähnten Gattung anzugeben, wobei die Gefahr einer Beschädigung des Laufwagens reduziert ist.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass an der ersten Schiene ein Anschlag und dass an der zweiten Schiene ein Gegenanschlag angeordnet ist, wobei am Ende des maximalen Dämpfweges des Laufwagens der Anschlag der ersten Schiene und der Gegenanschlag der zweiten Schiene aneinander anschlagen und damit eine Bewegung der zweiten Schiene relativ zur ersten Schiene stoppen.

Die vorliegende Erfindung beruht somit auf dem Grundgedanken, dass der Laufwagen beim Auftreffen auf das Begrenzungselement zunächst über den vorgegebenen maximalen Dämpfweg der Dämpfvorrichtung gedämpft wird, wobei bei Überschreitung einer vorgegebenen Kraftbeaufschlagung auf den Laufwagen der Anschlag und der Gegenanschlag der Schienen aneinander anschlagen und eine weitere Schienenbewegung stoppen, sodass eine weitere Krafteinwirkung auf den Laufwagen verhindert ist.

Auf diese Weise wird werden die übermäßigen Kräfte von den Schienen der Schubladenausziehführung aufgenommen, sodass der Laufwagen von diesen zusätzlichen Kräften unberührt bleibt. Der Laufwagen ist somit nach erfolgtem Dämpfungshub der Dämpfvorrichtung keinen zusätzlichen Belastungen ausgesetzt, die zu einer Deformation oder zu einem Bruch führen können.

Die Dämpfvorrichtung kann an einem stirnseitigen Ende des Laufwagens angeordnet sein, wobei die Dämpfvorrichtung gemäß einer ersten Ausführungsform zumindest eine am Laufwagen angeordnete Federzunge aufweisen kann, welche beim Auftreffen des Laufwagens auf das Begrenzungselement entgegen einer federnden Wirkung der Federzunge reversibel verbiegbar oder reversibel verformbar ist. Der maximale Dämpfweg ist also durch einen maximalen Komprimierweg der Federzunge vorgegeben, ohne dass dabei die Federzunge, der Laufwagen oder ein weiteres Bauteil beschädigt wird.

Gemäß einer weiteren Ausführungsform kann auch vorgesehen sein, dass die Dämpfvorrichtung des Laufwagens einen Fluiddämpfer aufweist, beispielsweise mit einer Kolben-Zylinder-Einheit, wie es in der EP 1 475 014 B1 gezeigt und beschrieben ist. Der maximale Dämpfweg ist in diesem Fall durch den maximal zulässigen Dämpfungshub der Kolben-Zylinder-Einheit vorgegeben.

Da die Schließbewegung einer ausziehbaren Schiene der Schubladenausziehführung häufig durch eine gedämpfte Einzugsautomatik abgebremst wird, ist ein Schienenanschlag in der Schließstellung der Schubladenausziehführung nicht zwingend erforderlich. Somit kann es ausreichend sein, wenn die erste Schiene und die zweite Schiene zwischen einer Schließstellung und einer Offenstellung verfahrbar gelagert sind, wobei der Anschlag der ersten Schiene und der Gegenanschlag der zweiten Schiene in der Offenstellung aneinander anschlagen und damit eine fortgesetzte Auszugsbewegung der zweiten Schiene in Öffnungsrichtung verhindern.

Eine erste Ausführungsform eines erfindungsgemäßen Möbels ist dadurch gekennzeichnet, dass das Möbel einen Möbelkorpus und eine Schublade aufweist, welche über eine Schubladenausziehführung der in Rede stehenden Art relativ zum Möbelkorpus verfahrbar gelagert ist, wobei die erste Schiene eine an einem Möbelkorpus zu befestigende Korpusschiene und die zweite Schiene eine an der Schublade befestigte Ladenschiene ist, wobei der Laufwagen zwischen der Korpusschiene und der Ladenschiene verfahrbar gelagert ist.

Eine zweite Ausführungsform eines erfindungsgemäßen Möbels ist dadurch gekennzeichnet, dass das Möbel einen Möbelkorpus und eine Schublade aufweist, welche über eine Schubladenausziehführung der in Rede stehenden Art relativ zum Möbelkorpus verfahrbar gelagert ist, wobei die erste Schiene eine am Möbelkorpus befestigte Korpusschiene und die zweite Schiene eine Mittelschiene ist, welche zwischen der Korpusschiene und einer an der Schublade befestigten Ladenschiene verfahrbar gelagert ist, wobei der Laufwagen zwischen der Korpusschiene und der Mittelschiene verfahrbar gelagert ist.

Eine dritte Ausführungsform eines erfindungsgemäßen Möbels ist dadurch gekennzeichnet, dass das Möbel einen Möbelkorpus und eine Schublade aufweist, welche über eine Schubladenausziehführung der in Rede stehenden Art relativ zum Möbelkorpus verfahrbar gelagert ist, wobei die zweite Schiene eine der Schublade befestigte Ladenschiene und die erste Schiene eine Mittelschiene ist, welche zwischen einer am Möbelkorpus befestigten Korpusschiene und der Ladenschiene verfahrbar gelagert ist, wobei der Laufwagen zwischen der Mittelschiene und der Ladenschiene verfahrbar gelagert ist.

Weitere Einzelheiten und Vorteile der vorliegenden Erfindung werden anhand der nachfolgenden Figurenbeschreibung erläutert. Dabei zeigt bzw. zeigen:
- Fig. 1: eine perspektivische Darstellung eines Möbels mit einem Möbelkorpus und relativ dazu verfahrbar gelagerten Schubladen,
- Fig. 2a, 2b: eine teilweise aufgebrochene Schubladenausziehführung in einer perspektivischen Darstellung sowie eine vergrößerte Detaildarstellung hierzu,
- Fig. 3a, 3b: fortgesetzte Auszugsbewegungen der zweiten Schiene mit einem am Begrenzungselement anfahrenden Laufwagen,
- Fig. 4a-4c: das Zusammenwirken der Dämpfvorrichtung mit dem Begrenzungselement sowie das Zusammenwirken des Anschlages mit dem Gegenanschlag in zeitlichen Abfolgen.

Fig. 1 zeigt ein Möbel 1 mit einem schrankförmigen Möbelkorpus 2, wobei Schubladen 3 über Schubladenausziehführungen 4 relativ zum Möbelkorpus 2 verfahrbar gelagert sind. Die Schubladen 3 weisen jeweils eine Frontblende 5, einen Schubladenboden 6, Schubladenseitenwände 7 und eine Rückwand 8 auf. Die Schubladenausziehführungen 4 umfassen jeweils eine Schiene 9 (Korpusschiene), welche über Befestigungsabschnitte 12a, 12b stationär am Möbelkorpus 2 zu befestigen ist, eine relativ zur Schiene 9 verschiebbar gelagerte zweite Schiene 10 (Ladenschiene), welche mit der Schubladenseitenwand 7 verbunden oder zu verbinden ist, sowie eine erste Schiene 11 (Mittelschiene), welche zur Realisierung eines Vollauszuges der Schublade 3 zwischen der Schiene 9 und der zweiten Schiene 10 verfahrbar gelagert ist. Aus Gründen der Einfachheit wird in der vorliegenden Beschreibung die Mittelschiene als erste Schiene 11 und die Ladenschiene als zweite Schiene 10 bezeichnet. Selbstverständlich ist aber auch klar, dass die Korpusschiene als erste Schiene und die Mittelschiene als zweite Schiene angesehen werden kann.

Fig. 2a zeigt eine teilweise aufgebrochene Schubladenausziehführung 4 in einer Offenstellung mit der am Möbelkorpus 2 zu befestigenden Schiene 9 (Korpusschiene), wobei zwischen der Schiene 9 und der zweiten Schiene 10 eine auszugsverlängernde erste Schiene 11 (Mittelschiene) verschiebbar gelagert ist. Mit der Schiene 9 sind Befestigungsabschnitte 12a und 12b verbunden, durch welche die Schubladenausziehführung 4 am Möbelkorpus 2 zu montieren ist.

Fig. 2b zeigt den in Fig. 2a eingerahmten Bereich in einer vergrößerten Ansicht. Der Befestigungsabschnitt 12a weist mehrere Löcher 13 zum Durchtritt von Schrauben auf, durch die eine Befestigung am Möbelkorpus 2 erfolgt. Die zweite Schiene 10 ist teilweise aufgebrochen dargestellt, sodass der Laufwagen 16 mit darin gelagerten Wälzkörpern 17 ersichtlich ist. An einem stirnseitigen Ende des Laufwagens 16 ist eine Dämpfvorrichtung 18 angeordnet, welche im gezeigten Ausführungsbeispiel als Federpuffer mit zumindest einer Federzunge 18a ausgebildet ist. Vorzugsweise ist vorgesehen, dass die Federzunge 18a zusammen mit dem Laufwagen 16 aus einem einstückigen Kunststoffteil gespritzt ist. An einem hinteren Endbereich der zweiten Schiene 10 ist ein Begrenzungselement 15 angeordnet, welches einen Fahrweg des Laufwagens 16 in Ausziehrichtung 19 begrenzt. Das Begrenzungselement 15 ist in der gezeigten Figur zusammen mit der zweiten Schiene 10 einstückig ausgebildet und kann als eine von der zweiten Schiene 10 abgebogene Lasche ausgebildet sein. Die Federzunge 18a ist beim Auftreffen des Laufwagens 16 auf das Begrenzungselement 15 entgegen einer federnden Wirkung der Federzunge 18a reversibel verbiegbar oder reversibel verformbar und dämpft auf diese Weise einen Anprall des Laufwagens 16 auf das Begrenzungselement 15. Anstelle einer oder mehreren Federzungen 18a kann als Dämpfvorrichtung 18 auch ein Lineardämpfer, beispielsweise mit einer Kolben-Zylinder-Einheit, am oder im Laufwagen 16 angeordnet sein. Am hinteren Ende der zweiten Schiene 10 ist ein Stift 14 angeordnet, welcher sich beabstandet zu einer Oberseite der zweiten Schiene 10 in einer horizontalen Richtung in Längsrichtung der zweiten Schiene 10 erstreckt. Dieser Stift 14 greift in Montagelage in eine in der Rückwand 8 (Fig. 1) angeordnete Bohrung ein und verhindert so eine unerwünschte Lageveränderung des hinteren Endbereiches der Schublade 3 relativ zur zweiten Schiene 10.

Fig. 3a zeigt eine in Bezug zu Fig. 2b fortgesetzte Bewegung der zweiten Schiene 10 in Ausziehrichtung 19, wobei die Federzunge 18a der Dämpfvorrichtung 18 am Begrenzungselement 15 anliegt. In Fig. 3b ist der maximale Dämpfweg 23 (Fig. 4b) der Dämpfvorrichtung 18 erreicht, wobei das freie Ende der Federzunge 18a am Laufwagen 16 anliegt und damit maximal verformt oder verbogen ist. In dieser Stellung des Laufwagens 16 schlagen ein Anschlag 20 der ersten Schiene 11 und ein Gegenanschlag 21 der zweiten Schiene 10 aneinander an und stoppen eine Bewegung der zweiten Schiene 10 relativ zur ersten Schiene 11, wie es in den nachfolgenden Figuren gezeigt und beschrieben ist.

Fig. 4a-4c zeigen das Zusammenwirken der Dämpfvorrichtung 18 des Laufwagens 16 mit dem Begrenzungselement 15 der zweiten Schiene 10 sowie das Zusammenwirken des Anschlages 20 der zweiten Schiene 10 mit dem Gegenanschlag 21 der ersten Schiene 11 in zeitlichen Abfolgen. Das Begrenzungselement 15 und der Anschlag 20 sind fest mit der zweiten Schiene 10 verbunden, während der Gegenanschlag 21 fest mit der ersten Schiene 11 in Verbindung steht. Die zweite Schiene 10 wird in Ausziehrichtung 19 solange bewegt, bis die zumindest eine Federzunge 18 der Dämpfvorrichtung 18 des Laufwagens 16 auf das Begrenzungselement 15 der zweiten Schiene 10 auftrifft (Fig. 4b), wobei der von der zweiten Schiene 10 quer abstehende Anschlag 20 und der von der ersten Schiene 11 quer abstehende Gegenanschlag 21 noch voneinander beabstandet sind. Durch eine Verbiegung oder Verformung der Federzunge 18a ist eine Bewegung des Laufwagens 16 über einen vorgegebenen Dämpfweg 23 dämpfbar, nämlich solange, bis das freie Ende der Federzunge 18a durch Anschlagen am Laufwagen 16 maximal verformt oder verbogen wird. Bei Erreichen des maximalen Dämpfungshubes der Dämpfvorrichtung 18 schlagen der Anschlag 20 der zweiten Schiene 10 und der Gegenanschlag 21 der ersten Schiene 11 aneinander an (Fig. 4c) und verhindern damit eine weitere Bewegung der zweiten Schiene 10 relativ zur ersten Schiene 11. Durch das Zusammenwirken des Anschlages 20 und des Gegenanschlages 21 wird der Laufwagen 16 von zusätzlichen Kräften entlastet, sodass die Gefahr einer unerwünschten Verformung oder ein Bruch des Laufwagens 16 verhindert ist. Dabei kann vorgesehen sein, dass das Zusammenwirken der Federzunge 18a mit dem Begrenzungselement 15 und das Zusammenwirken des Anschlages 20 mit dem Gegenanschlag 21 für eine Person zwei unterscheidbare Geräusche verursachen. Der durch den Anschlag 20 und den Gegenanschlag 21 gebildete Schienenanschlag ist nämlich härter als der durch die Dämpfvorrichtung 18 und das Begrenzungselement 15 gebildete Laufwagenanschlag ausgebildet. Dies kann beispielsweise dadurch erreicht werden, indem der Anschlag 20 und der Gegenanschlag 21 jeweils aus einem metallischen Material gebildet sind und damit ein akustisch hartes Warngeräusch verursachen. Somit wird ein Großteil der Energie über diese "Hartanschläge" und nicht über den Laufwagen 16 abgebaut.

Die Schubladenausziehführung 4 weist ferner eine Zwangssteuerung 22 auf, durch die eine Bewegung des Laufwagens 16 relativ zu einem weiteren Laufwagen 16a (welcher zwischen der am Möbelkorpus 2 zu befestigenden Schiene 9 und der ersten Schiene 11 verschiebbar gelagert ist) und/oder zumindest eine Bewegung des Laufwagens 16 relativ zur ersten Schiene 11 und zweiten Schiene 10 entsprechend einem vorgegebenen Bewegungsmuster steuerbar ist. Im gezeigten Ausführungsbeispiel umfasst die Zwangssteuerung 22 ein an der ersten Schiene 11 drehbar gelagertes Zahnrad, welches einerseits mit einer Verzahnung des oberen Laufwagens 16 und andererseits mit einer Verzahnung des unteren Laufwagens 16a zusammenwirkt. Alternativ kann die Zwangssteuerung 22 - wie an sich bekannt - ein Reibrad aufweisen, welches einerseits mit einer ersten Lauffläche der Schiene 9 und andererseits mit einer zweiten Lauffläche der zweiten Schiene 10 zusammenwirkt.

## Patentansprüche

1. Schubladenausziehführung (4), umfassend:
- eine erste Schiene (11) und zumindest eine zweite Schiene (10), welche relativ zueinander verfahrbar gelagert sind,
- zumindest ein Laufwagen (16) mit wenigstens einem Wälzkörper (17), wobei der Laufwagen (16) zwischen der ersten Schiene (11) und der zweiten Schiene (10) über einen Fahrweg verfahrbar gelagert ist,
- wenigstens ein Begrenzungselement (15), welches an der ersten Schiene (11) oder an der zweiten Schiene (10) angeordnet ist, wobei das Begrenzungselement (15) den Fahrweg des Laufwagens (16) begrenzt,
- eine am Laufwagen (16) angeordnete Dämpfvorrichtung (18), welche eine Bewegung des Laufwagens (16) bei einem Auftreffen des Laufwagens (16) auf das Begrenzungselement (15) über einen Dämpfweg (23) dämpft, wobei ein maximaler Dämpfweg (23) der Dämpfvorrichtung (18) vorgegeben ist,
**dadurch gekennzeichnet, dass** an der ersten Schiene (11) ein Anschlag (20) und dass an der zweiten Schiene (10) ein Gegenanschlag (21) angeordnet ist, wobei am Ende des maximalen Dämpfweges (23) des Laufwagens (16) der Anschlag (20) der ersten Schiene (11) und der Gegenanschlag (21) der zweiten Schiene (10) aneinander anschlagen und damit eine Bewegung der zweiten Schiene (10) relativ zur ersten Schiene (11) stoppen.

2. Schubladenausziehführung nach Anspruch 1, **dadurch gekennzeichnet, dass** die Dämpfvorrichtung (18) an einem stirnseitigen Ende des Laufwagens (16) angeordnet ist.

3. Schubladenausziehführung nach Anspruch 1 oder 2, **dadurch gekennzeichnet, dass** die Dämpfvorrichtung (18) zumindest eine am Laufwagen (16) angeordnete Federzunge (18a) aufweist, welche beim Auftreffen des Laufwagens (16) auf das Begrenzungselement (15) entgegen einer federnden Wirkung der Federzunge (18a) reversibel verbiegbar oder reversibel verformbar ist.

4. Schubladenausziehführung nach Anspruch 3, **dadurch gekennzeichnet, dass** die zumindest eine Federzunge (18a) zusammen mit dem Laufwagen (16) einstückig ausgebildet ist.

5. Schubladenausziehführung nach einem der Ansprüche 1 bis 4, **dadurch gekennzeichnet, dass** das Begrenzungselement (15) an einem vorderen oder an einem hinteren Endbereich der ersten Schiene (11) oder zweiten Schiene (10) angeordnet ist.

6. Schubladenausziehführung nach einem der Ansprüche 1 bis 5, **dadurch gekennzeichnet, dass** das Begrenzungselement (15) zusammen mit der ersten Schiene (11) oder zweiten Schiene (10) einstückig ausgebildet ist.

7. Schubladenausziehführung nach einem der Ansprüche 1 bis 6, **dadurch gekennzeichnet, dass** das Begrenzungselement (15) eine von der ersten Schiene (11) oder zweiten Schiene (10) abgebogene Lasche ist.

8. Schubladenausziehführung nach einem der Ansprüche 1 bis 7, **dadurch gekennzeichnet, dass** die erste Schiene (11) und die zweite Schiene (10) zwischen einer Schließstellung und einer Offenstellung verfahrbar gelagert sind, wobei der Anschlag (20) der ersten Schiene (11) und der Gegenanschlag (21) der zweiten Schiene (10) in der Offenstellung aneinander anschlagen.

9. Schubladenausziehführung nach einem der Ansprüche 1 bis 8, **dadurch gekennzeichnet, dass** der durch den Anschlag (20) und den Gegenanschlag (21) gebildete Schienenanschlag härter als der durch die Dämpfvorrichtung (18) und das Begrenzungselement (15) gebildete Laufwagenanschlag ist.

10. Schubladenausziehführung nach einem der Ansprüche 1 bis 9, **dadurch gekennzeichnet, dass** der Anschlag (20) und der Gegenanschlag (21) jeweils aus einem metallischen Material gebildet sind.

11. Schubladenausziehführung nach einem der Ansprüche 1 bis 10, **dadurch gekennzeichnet, dass** die Schubladenausziehführung (4) eine Zwangssteuerung (22) aufweist, durch die eine Bewegung des Laufwagens (16) relativ zu einem weiteren Laufwagen (16a) und/oder zumindest eine Bewegung des Laufwagens (16) zur ersten Schiene (11) und zweiten Schiene (10) entsprechend einem vorgegebenen Bewegungsmuster steuerbar ist.

12. Möbel (1) mit einem Möbelkorpus (2) und mit einer Schublade (3), welche über eine Schubladenausziehführung (4) nach einem der Ansprüche 1 bis 11 relativ zum Möbelkorpus (2) verfahrbar gelagert ist, wobei die erste Schiene (9) eine an einem Möbelkorpus (2) zu befestigende Korpusschiene und dass die zweite Schiene (10) eine an der Schublade (3) befestigte Ladenschiene ist, wobei der Laufwagen (16) zwischen der Korpusschiene und der Ladenschiene verfahrbar gelagert ist.

13. Möbel (1) mit einem Möbelkorpus (2) und mit einer Schublade (3), welche über eine Schubladenausziehführung (4) nach einem der Ansprüche 1 bis 11 relativ zum Möbelkorpus (2) verfahrbar gelagert ist, wobei die erste Schiene (9) eine am Möbelkorpus (2) befestigte Korpusschiene und dass die zweite Schiene (11) eine Mittelschiene ist, welche zwischen der Korpusschiene und einer an der Schublade befestigten Ladenschiene verfahrbar gelagert ist, wobei der Laufwagen (16) zwischen der Korpusschiene und der Mittelschiene verfahrbar gelagert ist.

14. Möbel (1) mit einem Möbelkorpus (2) und mit einer Schublade (3), welche über eine Schubladenausziehführung (4) nach einem der Ansprüche 1 bis 11 relativ zum Möbelkorpus (2) verfahrbar gelagert ist, wobei die zweite Schiene (10) eine der Schublade (3) befestigte Ladenschiene und dass die erste Schiene (11) eine Mittelschiene ist, welche zwischen einer am Möbelkorpus befestigten Korpusschiene und der Ladenschiene verfahrbar gelagert ist, wobei der Laufwagen (16) zwischen der Mittelschiene und der Ladenschiene verfahrbar gelagert ist.

## Claims

1. A drawer pull-out guide (4), including:
- a first rail (11) and at least one second rail (10) which are displaceable relative to one another,
- at least one running carriage (16) having at least one rolling body (17), wherein the running carriage (16) is displaceably arranged between the first rail (11) and the second rail (10) over a travelling path,
- at least one limiting element (15) arranged on the first rail (11) or on the second rail (10), the limiting element (15) being configured to limit the travelling path of the running carriage (16),
- a damping device (18) arranged on the running carriage (16) for dampening a movement of the running carriage (16) over a damping path (23) when the running carriage (16) abuts against the limiting element (15), wherein a maximum damping path (23) of the damping device (18) is predetermined,
**characterized in that** a stop (20) is arranged on the first rail (11) and a counterstop (21) is arranged on the second rail (10), wherein at the end of the maximum damping path (23) of the running carriage (16), the stop (20) of the first rail (11) and the counterstop (21) of the second rail (10) abut against each other and thereby stop a movement of the second rail (10) relative to the first rail (11).

2. The drawer pull-out guide according to claim 1, **characterized in that** the damping device (18) is arranged on a frontal end of the running carriage (16).

3. The drawer pull-out guide according to claim 1 or 2, **characterized in that** the damping device (18) includes at least one spring tongue (18a) arranged on the running carriage (16), the at least one spring tongue (18a) being configured so as to be reversibly bendable or reversibly deformable against a resilient action of the spring tongue (18a) when the running carriage (16) abuts against the limiting element (15).

4. The drawer pull-out guide according to claim 3, **characterized in that** the at least one spring tongue (18a), together with the running carriage (16), has an integral one-piece construction.

5. The drawer pull-out guide according to one of the claims 1 to 4, **characterized in that** the limiting element (15) is arranged on a front-end region or on a rear-end region of the first rail (11) or of the second rail (10).

6. The drawer pull-out guide according to one of the claims 1 to 5, **characterized in that** the limiting element (15), together with the first rail (11) or the second rail (10), has an integral one-piece construction.

7. The drawer pull-out guide according to one of the claims 1 to 6, **characterized in that** the limiting element (15) is configured as a tab bent away from the first rail (11) or from the second rail (10).

8. The drawer pull-out guide according to one of the claims 1 to 7, **characterized in that** the first rail (11) and the second rail (10) are displaceably arranged between a closed position and an open position, and the stop (20) of the first rail (11) and the counterstop (21) of the second rail (10) are arranged to abut against each other in the open position.

9. The drawer pull-out guide according to one of the claims 1 to 8, **characterized in that** a stop for stopping the rails (10, 11), formed by the stop (20) and the counterstop (21), is harder than a stop for the running carriage (16), formed by the damping device (18) and the limiting element (15).

10. The drawer pull-out guide according to one of the claims 1 to 9, **characterized in that** the stop (20) and the counterstop (21) are each formed of a metallic material.

11. The drawer pull-out guide according to one of the claims 1 to 10, **characterized in that** the drawer pull-out guide (4) includes a forced control device (22) for controlling a movement of the running carriage (16) relative to a further running carriage (16a) and/or a movement of the running carriage (16) relative to the first rail (11) and second rail (10) according to a predetermined movement pattern.

12. An item of furniture (1) having a furniture carcass (2) and a drawer (3) displaceable relative to the furniture carcass (2) by a drawer pull-out guide (4) according to one of the claims 1 to 11, wherein the first rail (9) is a carcass rail to be fixed to the furniture carcass (2), and that the second rail (10) is a drawer rail fixed to the drawer (3), wherein the running carriage (16) is displaceably arranged between the carcass rail and the drawer rail.

13. An item of furniture (1) having a furniture carcass (2) and a drawer (3) displaceable relative to the furniture carcass (2) by a drawer pull-out guide (4) according to one of the claims 1 to 11, wherein the first rail (9) is a carcass rail fixed to the furniture carcass (2), and that the second rail (11) is a central rail displaceably arranged between the carcass rail and a drawer rail fixed to the drawer (3), wherein the running carriage (16) is displaceably arranged between the carcass rail and the central rail.

14. An item of furniture (1) having a furniture carcass (2) and a drawer (3) displaceable relative to the furniture carcass (2) by a drawer pull-out guide (4) according to one of the claims 1 to 11, wherein the second rail (10) is a drawer rail fixed to the drawer (3), and that the first rail (11) is a central rail displaceably arranged between a carcass rail fixed to the furniture carcass (2) and the drawer rail, wherein the running carriage (16) is displaceably arranged between the central rail and the drawer rail.

## Revendications

1. Glissière de guidage de tiroir (4), comprenant :
- un premier rail (11) et au moins un deuxième rail (10) qui sont logés de façon mobile l'un par rapport à l'autre,
- au moins un chariot (16) avec au moins un élément roulant (17), le chariot (16) étant logé de façon mobile sur une voie de roulement entre le premier rail (11) et le deuxième rail (10),
- au moins un élément de limitation (15), lequel est disposé sur le premier rail (11) ou sur le deuxième rail (10), dans lequel l'élément de limitation (15) limite la voie de roulement du chariot (16),
- un dispositif d'amortissement (18) disposé sur le chariot (16), lequel amortit, sur un trajet d'amortissement (23), un mouvement du chariot (16) lors d'un impact du chariot (16) sur l'élément de limitation (15), dans lequel un trajet d'amortissement maximal (23) du dispositif d'amortissement (18) est prédéfini,
**caractérisée en ce que** sur le premier rail (11) est disposée une butée (20) et **en ce que** sur le deuxième rail (10) est disposée une contre-butée (21), dans laquelle à l'extrémité du trajet d'amortissement maximal (23) du chariot (16), la butée (20) du premier rail (11) et la contre-butée (21) du deuxième rail (10) butent l'une contre l'autre et arrêtent ainsi un mouvement du deuxième rail (10) par rapport au premier rail (11).

2. Glissière de guidage de tiroir selon la revendication 1, **caractérisée en ce que** le dispositif d'amortissement (18) est disposé à une extrémité frontale du chariot (16).

3. Glissière de guidage de tiroir selon la revendication 1 ou 2, **caractérisée en ce que** le dispositif d'amortissement (18) présente au moins une lame flexible (18a) disposée sur le chariot (16), laquelle lors de l'impact du chariot (16) sur l'élément de limitation (15) peut être tordue de façon réversible ou déformée de façon réversible à l'encontre d'un effet de ressort de la languette (18a).

4. Glissière de guidage de tiroir selon la revendication 3, **caractérisée en ce que** la au moins une lame flexible (18a) est conçue d'une seule pièce conjointement avec le chariot (16).

5. Glissière de guidage de tiroir selon l'une des revendications 1 à 4, **caractérisée en ce que** l'élément de limitation (15) est disposé sur une zone d'extrémité avant ou arrière du premier rail (11) ou du deuxième rail (10).

6. Glissière de guidage de tiroir selon l'une des revendications 1 à 5, **caractérisée en ce que** l'élément de limitation (15) est conçu d'une seule pièce conjointement avec le premier rail (11) ou le deuxième rail (10).

7. Glissière de guidage de tiroir selon l'une des revendications 1 à 6, **caractérisée en ce que** l'élément de limitation (15) est une bride coudée par le premier rail (11) ou le deuxième rail (10).

8. Glissière de guidage de tiroir selon l'une des revendications 1 à 7, **caractérisée en ce que** le premier rail (11) et le deuxième rail (10) sont logés de façon mobile entre une position de fermeture et une position d'ouverture, dans laquelle la butée (20) du premier rail (11) et la contre-butée (21) du deuxième rail (10) butent l'une contre l'autre dans la position d'ouverture.

9. Glissière de guidage de tiroir selon l'une des revendications 1 à 8, **caractérisée en ce que** la butée de rail formée par la butée (20) et la contre-butée (21) est plus dure que la butée de chariot formée par le dispositif d'amortissement (18) et l'élément de limitation (15).

10. Glissière de guidage de tiroir selon l'une des revendications 1 à 9, **caractérisée en ce que** la butée (20) et la contre-butée (21) sont formées chacune d'un matériau métallique.

11. Glissière de guidage de tiroir selon l'une des revendications 1 à 10, **caractérisée en ce que** la glissière de guidage de tiroir (4) présente une commande forcée (22), par laquelle un mouvement du chariot (16) par rapport à un autre chariot (16a) et / ou au moins un mouvement du chariot (16) par rapport au premier rail (11) et au deuxième rail (10) peut être commandé selon un modèle de mouvement prédéfini.

12. Meuble (1) avec un corps de meuble (2) et avec un tiroir (3), lequel est logé de façon mobile par rapport au corps de meuble (2) au moyen d'une glissière de guidage de tiroir (4) selon l'une des revendications 1 à 11, dans lequel le premier rail (9) est un rail de corps à fixer à un corps de meuble (2) et en ce que le deuxième rail (10) est un rail de chargement fixé au tiroir (3), dans lequel le chariot (16) est logé de façon mobile entre le rail de corps et le rail de chargement.

13. Meuble (1) avec un corps de meuble (2) et avec un tiroir (3), lequel est logé de façon mobile par rapport au corps de meuble (2) au moyen d'une glissière de guidage de tiroir (4) selon l'une des revendications 1 à 11, dans lequel le premier rail (9) est un rail de corps fixé au corps de meuble (2) et en ce que le deuxième rail (11) est un rail central, qui est logé de façon mobile entre le rail de corps et un rail de chargement fixé au tiroir, dans lequel le chariot (16) est logé de façon mobile entre le rail de corps et le rail central.

14. Meuble (1) avec un corps de meuble (2) et avec un tiroir (3), lequel est logé de façon mobile par rapport au corps de meuble (2) au moyen d'une glissière de guidage de tiroir (4) selon l'une des revendications 1 à 11, dans lequel le deuxième rail (10) est un rail de chargement fixé au tiroir (3) et en ce que le premier rail (11) est un rail central, lequel est logé de façon mobile entre un rail de corps fixé au corps de meuble et le rail de chargement, dans lequel le chariot (16) est logé de façon mobile entre le rail central et le rail de chargement.
